# EUROPÄISCHE PATENTSCHRIFT

(11) **EP 0 755 752 B1**
(45) Veröffentlichungstag und Bekanntmachung des Hinweises auf die Patenterteilung: **29.12.1999**
(21) Anmeldenummer: 96110787.7
(22) Anmeldetag: 04.07.1996
(51) Int. Cl.: B24B 19/11, B24B 21/00

(54) **Verfahren und Vorrichtung zur Feinbearbeitung von Kolbenringen**
Method and apparatus for finishing piston rings
Procédé et dispositif de polissage de segments de piston

(30) Priorität: 22.07.1995 DE 19526863
(43) Veröffentlichungstag der Anmeldung: 29.01.1997
(73) Patentinhaber: Federal-Mogul Burscheid GmbH, 51399 Burscheid (DE)
(72) Erfinder: Brocksieper, Manfred, Dipl.-Ing., 42499 Hückeswagen (DE); Schneider, Eberhard, 42699 Solingen (DE)

(56) Entgegenhaltungen:
- EP-A- 0 219 301
- US-A- 2 318 837
- US-A- 3 296 747
- US-A- 4 330 963

## Beschreibung

Die Erfindung betrifft ein Verfahren und eine Vorrichtung zur Feinbearbeitung der Außenumfangsfläche von geschlitzten, radial nach außen spannenden, ringförmigen Werkstücken, insbesondere von zu einem Paket zusammengefaßten Kolbenringen gemäß den Oberbegriffen der Ansprüche 1 und 8. DE 30 11 670 offenbart ein solches Verfahren und eine dazu gehörende Vorrichtung.

Zur Feinbearbeitung von Kolbenringen werden diese bisher zu einem Paket zusammengefaßt und innerhalb einer Honbüchse dadurch am Außenumfang bearbeitet, daß ein mit Kolbenringen bestückter Dorn in die Büchse einfährt und dort hin- und herbewegt und gedreht wird. Die DE 30 11 670 offenbart eine derartige Vorrichtung, bei der die Honbüchse einen kreiszylindrischen Querschnitt aufweist. Der Innendurchmesser entspricht dabei dem Durchmesser, den die Kolbenringe im Betrieb aufweisen. Im oberen Bereich der Honbüchse besitzt diese an ihrer Innenseite eine leicht konisch verlaufende Abschrägung. Über diese Abschrägung werden die Kolbenringe in die Honbüchse gedrückt. Die Honbüchse besteht aus zwei Hälften und wird mittels Schrauben verspannt. Die Schrauben dienen dazu, eine Nachstellung der Anpreßkraft der rechten Hälfte gegen die linke Hälfte auszuführen. In Abhängigkeit von der Abnützung der Honbüchse erfolgt eine Nachstellung der Anpreßkraft. Der Nachteil dieser Vorrichtung begründet sich dadurch, daß bei Nachstellung der Anpreßkraft eine Unrundheit der Innenbohrung sich einstellt. Der Verbrauch von Honbüchsen ist ein besonderes Problem bei der Kolbenringbearbeitung. Durch den großen Verschleiß der Innenbohrung der Honbüchsen müssen eine Vielzahl von Büchsen bereitgestellt werden. Das Nachstellen der Honbüchsen hat sich in bezug auf die Qualitätsanforderung moderner Motoren als nicht zweckmäßig erwiesen. Hinzu kommt, daß die verwendeten wässrigen oder öligen Läppmedien hohe Entsorgungskosten verursachen.

Der Erfindung liegt die Aufgabe zugrunde, die den bekannten Vorrichtungen anhaftenden Nachteile zu überwinden und ein neues Feinbearbeitungsverfahren zu schaffen, mit dem sich Oberflächentopographien erreichen lassen, die insbesondere die Laufeigenschaften von Kolbenringen verbessern. Diese Aufgabe wird durch ein Verfahren und eine Vorrichtung gemäß den Ansprüchen 1 und 8 gelöst.

Die Bearbeitung von Oberflächen mit Hilfe eines Schleifbandes ist bereits seit vielen Jahren bekannt. Hierbei handelt es sich um ein Verfahren für die Feinbearbeitung zylindrischer und gewölbter Flächen bei Verwendung von Polierband als Schneidmittel. Formgerecht ausgebildete Polierschalen, die selbst keinem Verschleiß unterliegen, weil sie außerhalb der Zerspanungszone liegen, drücken das Polierband an die Werkstückoberfläche. Die US 2 376 531 offenbart eine solche Vorrichtung. Da erfindungsgemäße Verfahren basiert auf einer solchen Vorrichtung, jedoch wird beim Anmeldungsgegenstand von seiten des Werkzeuges kein Druck auf die Werkstücke ausgeübt. Auf diese Weise ist es nunmehr möglich, auch geschlitzte, radial nach außen spannende Werkstücke, wie insbesondere Kolbenringe am Außenumfang zu bearbeiten, bisher konnten nur geschlossene, starre Werkstücke bearbeitet werden. Dadurch, daß die Krümmungsradien der Oberflache der Segmente auf einen gemeinsamen Mittelpunkt liegen und dieser während der gesamten Bearbeitung konstant beibehalten wird, wird ein geschlossenes, verriegeltes Bearbeitungswerkzeug geschaffen, welches zur Führung und Bearbeitung der Werkstücke dient. Der spezifische Anpreßdruck wird von der Eigenspannung der Werkstücke erzeugt. Vorzugsweise werden die Werkstücke durch am Endbereich des Paketes angeordnete Scheiben axial hin- und herbewegt und gedreht, wobei es von besonderem Vorteil ist, daß die Werkstücke unter axialem Spiel im Paket geführt sind, so daß jedes einzelne Werkstück unter Eigenspannung sich am Schleifband anlegt. Die Scheiben übertragen die Drehbewegung aufdie Werkstücke. Die Übertragung der Drehbewegung wird dabei in den Totenpunkten der axialen Hin- und Herbewegung eingeleitet. Die Übertragung der Drehbewegung auf die einzelnen Werkstücke innerhalb des Paketes erfolgt durch Reibkräfte zwischen den einzelnen Werkstücken. Denkbar ist auch, daß die Werkstücke während der Bearbeitung gezielt axial gespannt und entspannt werden, um eine zwangsweise, periodische Drehung einzuleiten und hierdurch ein gezieltes Schliffbild zu erzeugen. Es kann beispielsweise die Reiativgeschwindigkeit der einzelnen Bewegungen so gewählt werden, daß eine Kreuzschraffur mit vorher bestimmbaren Kreuzwinkel und einer Rautiefe R_{z} kleiner gleich 3 µm erzeugt wird. Zur Erzeugung einer balligen Außenumfangsfläche wird während der Hin- und Her- und Drehbewegung eine Taumelbewegung eingeleitet.

Bezüglich der Vorrichtung zur Feinbearbeitung der Außenumfangsfläche von geschlitzten, radial nach außen spannenden, ringförmigen Werkstücken, insbesondere von zu einem Paket zusammengefaßten Kolbenringen, mittels eines die Werkstücke umgreifenden, aus mindestens zwei Segmenten bestehenden Werkzeuges, wobei die Segmente eine, einen definierten Krümmungsradius aufweisende, Oberfläche besitzen, an die sich die Werkstücke flächig anlegen wird vorgeschlagen, daß Werkstücke und Werkzeuge relativ bewegt werden, wobei das Werkzeug aus zwei Segmenten besteht, deren Krümmungsradius etwa dem eines auf Nenndurchmesser gespannten Werkstückes entspricht und auf dessen Oberfläche ein Schleifband angeordnet ist. Die Segmente sind zusätzlich dem Paket über eine Führung radial zustellbar und bei Erreichung der Bearbeitungsstellung über Befestigungsmittel fixierbar. Da das Paket in die geöffnete Bearbeitungsstation eingefahren wird, entfällt der sonst übliche Paketeinzug über einen Einführungskonus. Hierdurch können an den Kanten Ausbrüche an den Werkstücken vermieden werden, der Ausschuß wird somit gesenkt und die Qualität verbessert. Durch einen an den Scheiben angreifenden Verstellmechanismus sind zusätzlich die Scheiben auf einen Schwenkwinkel einstellbar. Diese Einstellung kann während der Bearbeitung verändert werden. Denkbar wäre auch, die Scheiben feststehend und die Bearbeitungsstation schwenkbar zu gestalten, oder Scheiben mit schräger Planfläche zu verwenden.

Die Erfindung ist in der Zeichnung anhand eines Ausführungsbeispieles dargestellt und wird im folgenden näher erläutert.

Zur Durchführung des erfindungsgemäß Verfahrens zur Feinbearbeitung von insbesondere Kolbenringen (1), die zu einem Paket (2) zusammengefaßt sind, ist ein aus zwei Segmenten (3, 3') bestehendes Werkzeug vorgesehen, welches am Innenumfang ein Schleifband (4) aufweist. Der Krümmungsradius der Oberfläche (5, 5') der Segmente (3, 3') entspricht dem des eines auf Nenndurchmesser gespannten Kolbenringes (1). Zur Feinbarbeitung des Paktes (2) werden die Kolbenringe (1) mit Hilfe eines Schiebers (6) als Paket (2) den Segmenten (3, 3') zugeführt. Mit Hilfe am Endbereich des Paketes (2) angreifender Scheiben (7, 7') wird das Paket (2) axial lose oder gespannt zwischen den Segmenten (3, 3') bewegt. Die Segmente (3, 3') werden dem zwischen den Scheiben (7, 7') gehaltenen Paket (2) über eine Führung (8) radial zugestellt. Bei Erreichung der Bearbeitungsstellung, das heißt sobald die Krümmungsradien der Oberflächen (5, 5') auf einen gemeinsamen Mittelpunkt liegen, erfolgt eine Arretierung dieser Stellung über Befestigungsmittel (9), beispielsweise in Form von Hydraulikzylindern. Zur Feinbearbeitung der Außenumfangsfläche der einzelnen Kolbenringe (1) werden diese axial zwischen den Segmenten (3, 3') hin- und herbewegt und gedreht, gleichzeitig kann über einen Verstellmechanismus (10) ein Schwenkwinkel α eingestellt werden. Im Gegensatz zur Feinbearbeitung mit Honbüchsen erfolgt gemäß dem erfindungsgemäßen Verfahren ein Materialabtrag über ein auf einem Schleifband gebundenes Schleifkorn. Das Schleifband (4) kann von einer Rolle ablaufend kontinuierlich weitergetaktet werden, so daß jederzeit ein gleichmäßiger Materialabtrag sichergestellt ist.

## Patentansprüche

1. Verfahren zur Feinbearbeitung der Außenumfangsfläche von geschlitzten, radial nach außen spannenden, ringförmigen Werkstücken (1), insbesondere von zu einem Paket zusammengefaßten Kolbenringen mittels eines die Werkstücke (1) umgreifenden, aus mindestens zwei Segmenten (3,3') bestehenden Werkzeuges, wobei die Segmente (3,3') eine einen definierten Krümmungsradius aufweisende Oberfläche (5,5') besitzen, an die sich die Werkstücke (1) flächig anlegen und relativ dazu bewegt werden, dadurch gekennzeichnet, daß die Segmente (3,3') zunächst derart an die Werkstücke (1) herangeführt werden, daß ein sich der Oberfläche (5,5') des Werkzeuges anpassendes Schleifband (4), welches den Segmenten (3,3') zugeordnet ist, in Schleifkontakt mit den Werkstücken (1) gebracht wird und in Bearbeitungsstellung die Krümmungsradien der Oberflächen (5,5') auf einem gemeinsamen Mittelpunkt liegen, anschließend die Werkstücke (1) relativ zum Schleifband (4) bewegt werden, wobei während der Feinbearbeitung die eingestellte Bearbeitungsstellung der Segmente (3,3') konstant beibehalten wird.

2. Verfahren nach Anspruch 1, dadurch gekennzeichnet, daß die Werkstücke (1) durch am Endbereich des Paketes (2) angeordneten Scheiben (7,7') axial hin- und herbewegt und gedreht werden.

3. Verfahren nach den Ansprüchen 1 und 2, dadurch gekennezichnet, daß die Werkstücke (1) unter axialem Spiel im Paket (2) geführt sind, so daß jedes Werkstück (1) unter Eigenspannung sich am Schleifband (4) anlegt.

4. Verfahren nach den Ansprüchen 1 bis 3, dadurch gekennzeichnet, daß die Schreiben (7, 7') eine Drehbewegung auf die Werkstücke (1) übertragen, wobei die Übertragung in den Totpunkten der Hin- und Herbewegung von jeweils nur einer Scheibe (7, 7') eingeleitet wird.

5. Verfahren nach den Ansprüchen 1 bis 4, dadurch gekennzeichnet, daß durch gesteuertes axiales Spannen und Lösen der Werkstücke zwischen den Endscheiben eine gezielte Drehbewegung der Werkstücke eingeleitet wird.

6. Verfahren nach den Ansprüchen 1 bis 5, dadurch gekennzeichnet, daß die Relativgeschwindigkeiten der Hin- und Herbewegung sowie der Drehbewegung so gewählt sind, daß eine gezielte Kreuzschraffur mit einer Rauhtiefe R_{z} kleiner gleich 3µm erzeugt wird.

7. Verfahren nach den Ansprüchen 1 bis 6, dadurch gekennzeichnet, daß während der Hin-, Her- und Drehbewegung zwischen Werkstück (1) und Werkzeug eine Taumelbewegung eingeleitet wird, so daß eine ballige Außenumfangsfläche erzeugt wird.

8. Vorrichtung zur Feinbearbeitung der Außenumfangsfläche von geschlitzten, radial nach außen spannenden, ringförmigen Werkstücken (1), insbesondere von zu einem Paket zusammengefaßten Kolbenringen, mittels eines die Werkstücke (1) umgreifenden aus mindestens zwei Segmenten (3,3') bestehenden Werkzeuges, wobei die Segmente (3,3') eine, einen definierten Krümmungsradius aufweisende, Oberfläche (5,5') besitzen, an die sich die Werkstücke (1) flächig anlegen, dadurch gekennzeichnet, daß Werkstücke (1) und Werkzeug relativ zueinander bewegt werden, nach einem der Ansprüche 1 bis 7, wobei das Werkzeug aus zwei Segmenten (3,3') besteht, deren Krümmungsradius etwa dem eines auf Nenndurchmesser gespannten Werkstückes (1) entspricht und auf dessen Oberfläche ein Schleifband (4) angeordnet ist.

9. Vorrichtung nach Anspruch 8, dadurch gekennzeichnet, daß die Segmente (3, 3') dem Paket (2) über eine Führung (8) radial zustellbar sind und bei Erreichung der Bearbeitungsstellung die Einstellung über Befestigungsmittel (9) fixierbar ist.

10. Vorrichtung nach Anspruch 8 oder 9, dadurch gekennzeichnet, daß das Paket (2) einspannende Scheiben (7, 7') vorgesehen sind, welche relativ zu den Segmenten (3, 3') durch einen Verstellmechanismus (10) auf einen Schwenkwinkel α einstellbar sind.

## Claims

1. Method for fine machining of the outer periphery surface of grooved annular work pieces (1) stretching radially outwards, especially of piston rings combined in a stack by means of a tool encompassing the workpieces (1) and comprising at least two segments (3, 3'), the segments (3, 3') possessing a surface (5, 5') which has a defined radius of curvature and onto which the workpieces (1) are laid two-dimensionally and are moved relative thereto, characterised in that the segments (3, 3') are firstly advanced onto the workpieces (1) in such a way that an abrasive belt (4), which is accommodated to the surface (5, 5') of the tool and which is assigned to the segments (3, 3') is brought into abrasive contact with the workpieces (1) and that, in the machining position, the radii of curvature of the surfaces (5, 5') are situated on a common central point and next that the workpieces (1) are moved relative to the abrasive belt (4), the set machining position of the segments (3, 3') being kept constant during the fine machining.

2. Method according to claim 1, characterised in that the workpieces (1) are moved axially to and fro and are rotated by means of discs (7, 7') which are arranged on the end region of the stack (2).

3. Method according to claims 1 and 2, characterised in that the workpieces (1) are guided in the stack with axial clearance so that each workpiece (1) is laid down on the on the abrasive belt (4) by its own force

4. Method according to claims 1 to 3, characterised in that the discs (7, 7') transfer a rotational movement on to the workpieces, the transference being introduced in the upper dead centres of the back and forward movement by only one disc (7, 7') respectively.

5. Method according to the claims 1 to 4, characterised in that a targeted rotational movement of the workpieces is introduced between the end discs by means of controlled axial tensioning and slackening of the workpieces.

6. Method according to claims 1 to 5, characterised in that the relative speeds of the back and forward movement and also of the rotational movement are chosen such that a targeted cross-hatching with a surface roughness R_{z} of less than 3 µm is produced.

7. Method according to claims 1 to 6, characterised in that during the back-forward- and rotational- movement between the workpiece (1) and the tool a wobbling motion is introduced so that a lumpy outer periphery surface is produced.

8. Device for fine machining of the outer periphery surface of grooved annular work pieces (1) stretching radially outwards, especially of piston rings combined in a stack by means of a tool encompassing the workpieces (1) and comprising at least two segments (3, 3'), the segments (3, 3') possessing a surface (5, 5') which has a defined radius of curvature and onto which the workpieces (1) are laid two-dimensionally, characterised in that workpieces (1) and tool are moved relative to one another according to one of the claims 1 to 7, the tool comprising two segments (3, 3') the radius of curvature of which corresponds roughly to the workpiece (1) tensioned to a nominal diameter and on the surface of which an adhesive belt (4) is arranged.

9. Device according to claim 8, characterised in that the segments (3, 3') are radially suppliable to the stack (2) via a guiding means (8) and upon reaching the machining position the adjustment can be fixed by securing means (9).

10. Device according to claim 8 or 9, characterised in that the stack (2) has tensioning discs (7, 7') provided which are adjustable relative to the segments (3, 3') by means of an adjusting mechanism (10) to a pivoting angle α .

## Revendications

1. Procédé de finissage de surfaces périphériques externes de pièces annulaires fendues, sollicitées radialement vers l'extérieur, en particulier de segments de piston rassemblés en un paquet au moyen d'un outil saisissant les pièces (1) et constitué d'au moins deux segments (3, 3'), les segments (3, 3') comprenant une surface supérieure (5, 5') présentant un rayon de courbure défini, sur laquelle les pièces (1) reposent à plat et sont déplacées par rapport à ladite surface, caractérisé en ce que les segments (3, 3') sont d'abord amenés vers les pièces (1) de telle sorte qu'une bande de polissage (4) s'adaptant à la surface supérieure (5, 5') de l'outil, bande à laquelle les segments ( 3, 3') sont associés, est amenée en contact de polissage avec les pièces (1), et en position d'usinage, les rayons de courbure des surfaces supérieures (5, 5') sont centrés sur un point commun, ensuite les pièces (1) sont déplacées par rapport à la bande de polissage (4) de sorte que, pendant le finissage, la position d'usinage prédéterminée des segments (3, 3') est maintenue constante.

2. Procédé selon la revendication 1, caractérisé en ce que les pièces (1) sont déplacées en va-et-vient et tournées par des disques (7, 7') disposés au niveau de la zone d'extrémité du paquet (2).

3. Procédé selon les revendications 1 et 2, caractérisé en ce que les pièces (1) sont amenées dans le paquet (2) avec un jeu axial de telle sorte que chaque pièce (1) appuie par sa propre tension contre la bande de polissage (4).

4. Procédé selon les revendications 1 à 3, caractérisé en ce que les disques (7, 7') transmettent un déplacement rotatif aux pièces (1), la transmission dans les points morts du déplacement en va-et-vient étant induite par respectivement un seul disque (7, 7').

5. Procédé selon les revendications 1 à 4, caractérisé en ce qu'un deplacement rotatif ciblé des pièces est induit par une mise sous tension et une libération axiale commandée des pièces entre les disques d'extrémité.

6. Procédé selon les revendications 1 à 5, caractérisé en ce que les vitesses relatives du déplacement en va-et-vient ainsi que du déplacement rotatif sont choisies de manière à ce qu'une hachure croisée ciblée avec une profondeur de rugosité de surface R_{z} inférieur ou égal à 3 µm soit obtenue.

7. Procédé selon les revendications 1 à 6, caractérisé en ce que pendant les déplacements en va-et-vient et rotatif entre la pièce 1 et l'outil une nutation est induite de sorte qu'une surface périphérique externe bombée soit obtenue.

8. Dispositif pour le finissage de surfaces périphérique externes de pièces (1) annulaires fendues (1) sollicitées radialement vers l'extérieur, en particulier de segments de piston mis en paquet, au moyen d'un outil saisissant les pièces (1) et constituées d'au moins deux segments (3, 3'), les segments (3, 3') présentant une surface externe (5, 5') ayant un rayon de courbure défini, sur laquelle les pièces (1) reposent à plat, caractérisé en ce que les pièces (1) et l'outil sont déplacés l'un par rapport à l'autre selon l'une des revendications 1 à 7, l'outil comprenant deux segments (3, 3') dont le rayon de courbure correspondant environ à celui d'une pièce (1) sollicitée à son diamètre nominal et sur la surface supérieure duquel une bande de polissage (4) est disposée.

9. Dispositif selon la revendication 8, caractérisé en ce que les segments (3, 3') peuvent être rapprochés radialement du paquet (2) par l'intermédiaire d'un guide (8) et en ce qu'en atteignant la position d'usinage, le dispositif peut être fixé par l'intermédiaire de moyens de fixation (9).

10. Dispositif selon la revendication 8 ou 9, caractérisé en ce qu'il est prévu des disques (7, 7') sollicitant le paquet, lesdits disques étant réglables par rapport aux segments (3, 3') par l'intermédiaire d'un mécanisme de réglage (10) à un angle de pivotement α.
